# FASCICULE DE BREVET EUROPEEN

(11) **EP 0 094 267 B1**
(45) Date de publication et mention de la délivrance du brevet: **19.03.1986**
(21) Numéro de dépôt: 83400731.2
(22) Date de dépôt: 13.04.1983
(51) Int. Cl.: A63B 69/40

(54) **Dispositif pour lancer des balles**
Ballwurfvorrichtung
Ball throwing device

(30) Priorité: 12.05.1982 FR 8208237
(43) Date de publication de la demande: 16.11.1983
(73) Titulaire: FAIVELEY ENTREPRISES, F-93404 Saint-Ouen Cedex (FR)
(72) Inventeur: Ballerin, Jean-Paul, F-78400 Chatou (FR); Georgelin, Alexandre, F-92270 Bois-Colombes (FR); Ballerin, Edmond, F-78400 Chatou (FR)
(74) Mandataire: Bouju, André

## Description

La présente invention concerne un dispositif pour lancer des balles sur une aire de jeu et en particulier sur une table de ping-pong.

Les dispositifs lance-balles connus pour tennis de table comprennent une tête de lancement disposée à l'une des extrémités de la table, à l'opposé de l'emplacement du joueur.

Cette tête de lancement envoie successivement les balles sur la table, le joueur les reçoit avec sa raquette et les renvoie vers un écran ou filet de réception des balles placé au-dessus de la table, en regard de la tête de lancement.

Cet écran ou filet recueille les balles qui sont ensuite acheminées à nouveau vers la tête de lancement.

On connaît selon les documents US-A-4 280 697 et FR-A-2 459 668, un dispositif pour lancer des balles sur une aire de jeu comprenant des moyens tels qu'une soufflerie pour acheminer en continu des balles vers une tête de lancement qui comporte une paire de rouleaux entraînés en rotation capable de prélever successivement les balles pour les projeter vers l'aire de jeu. Les rouleaux de ladite paire sont séparés par un espace adapté au diamètre des balles pour permettre aux balles engagées dans cet espace de venir en prise simultanément avec les deux rouleaux de ladite paire. Un conduit d'amenée des balles débouche en regard dudit espace, et des moyens sont prévus pour récupérer les balles lancées par le joueur puis les acheminer à nouveau vers la tête de lancement, et pour régler individuellement la vitesse de rotation de chaque rouleau.

Les dispositifs précités présentent un grand intérêt étant donné qu'ils permettent à un joueur seul de s'entraîner sans avoir besoin d'un partenaire ou d'un moniteur et sans avoir à se déplacer continuellement pour ramasser les balles.

Les conditions de lancement des balles peuvent être modifiées en faisant varier la vitesse de rotation des rouleaux de la tête de lancement et en modifiant la direction de lancement des balles.

Dans le cas où la tête de lancement comporte deux rouleaux disposés l'un au-dessus de l'autre, il est possible, en faisant tourner ces rouleaux à des vitesses différentes, de projeter la balle avec des effets "liftés" ou "coupés" comparables au cas où la balle est lancée par la raquette d'un joueur.

Dans les dispositifs connus les plus perfectionnés, on s'efforce ainsi d'obtenir des conditions de lancement des balles presqu'aussi variées que dans le cas où deux joueurs jouent l'un en face de l'autre.

Cependant, les dispositifs connus présentent un inconvénient majeur. En effet, compte tenu de l'inertie des rouleaux rotatifs de la tête de lancement, il n'est pas possible de modifier instantanément les conditions de lancement des balles. Ainsi, il n'est pas possible de lancer des balles à une cadence par exemple inférieure ou égale à une balle par seconde dont les vitesses de projection et les effets seraient différents pour chaque balle. Par conséquent, ces dispositifs ne permettent nullement de restituer les conditions réelles du jeu de tennis de table et en définitive, ne permettent pas à un joueur d'être surpris par une balle lancée dans des conditions très différentes de celles de la précédente balle. De ce fait, les joueurs ne peuvent pas être mis en présence de difficultés soudaines et variées et ainsi il est difficile aux éléves de progresser aussi rapidement qu'en jouant avec un moniteur ou un joueur experimente.

Le but de la présente invention est de remédier à l'inconvénient précité en créant un dispositif qui permet de restituer d'une manière parfaite, les conditions réelles de lancement des balles, par exemple de tennis, notamment en permettant de modifier instantanément les conditions de lancement de ces balles.

Suivant l'invention, ce dispositif est caractérisé en ce que la tête de lancement comprend deux paires de rouleaux rotatifs disposées côte à côte, chaque paire de rouleaux étant pourvue d'un conduit d'amenée des balles, et en ce que des moyens sont prévus pour acheminer les balles alternativement dans l'un ou l'autre des conduits précités.

Grâce à ce dispositif, on peut acheminer les balles alternativement dans l'un ou l'autre des espaces compris entre chaque paire de rouleaux.

Pendant le laps de temps où une balle est acheminée vers une paire de rouleaux, il est possible de modifier la vitesse de rotation des rouleaux de l'autre paire, de sorte que la balle suivante prise par cette autre paire de rouleaux pourra être lancée dans des conditions différentes de celles de la précédente balle. Il est ainsi possible de modifier instantanément les conditions de lancement d'une balle, sans être gêné par l'inertie des rouleaux rotatifs.

De ce fait, le joueur peut être mis en présence de difficultés variées, comme dans le cas du jeu pratiqué avec un joueur expérimenté ou un moniteur. Le jeu de tennis est ainsi rendu beaucoup plus attrayant pour le joueur.

Suivant une version avantageuse de l'invention, la tête de lancement est montée pivotante suivant un axe sensiblement vertical et est reliée à des moyens permettant à la tête de balayer en continu un secteur angulaire détermine.

Ce balayage peut être réalisé à une vitesse plus ou moins rapide, cette vitesse et l'angle de balayage étant modifiables suivant le niveau du joueur ou des difficultés que l'on veut imposer à celui-ci.

Selon une version préférée de l'invention, les moyens pour acheminer les balles alternativement vers l'un ou l'autre des conduits débouchant en regard des espaces compris entre les rouleaux rotatifs, comprennent une conduite principale raccordée à l'une de ses extrémités à une soufflerie d'air, et à son autre extremité à un raccord en Y realié aux deux conduits précités, en aval de ce raccord en Y étant disposé, en regard de chaque conduit, un organe pouvant s'engager alternativement dans l'un ou l'autre des conduits pour empêcher le passage des balles.

La durée entre les positions d'engagement et de retrait de cet organe peut être modifiée suivant la cadence de lancement des balles que l'on désire obtenir.

D'autres particularités et avantages de l'invention apparaîtront encore dans la description ci-apres.

Aux dessins annexés, donnés à titre d'exemples non limitatifs:
- la figure 1 est une vue en perspective d'une table de tennis équipée d'un dispositif de lancement de balles conforme à l'invention;
- la figure 2 est une vue en perspective de la tête de lancement et des moyens de propulsion des balles, logés dans un coffret;
- la figure 3 est une vue en perspective du coffret et des moyens de réception et de collecte des balles;
- la figure 4 est une vue en plan des moyens de commande du balayage angulaire de la tête de lancement;
- la figure 5 est une vue latérale du dispositif conforme à l'invention placé en regard d'une table de tennis;
- la figure 6 est une vue en coupe de deux rouleaux rotatifs superposés de la tête de lancement, perpendiculairement à l'axe de ces rouleaux et montrant en coupe partielle le conduit d'amenée des balles correspondant;
- la figure 7 est une vue en coupe longitudinale des conduits d'amenée des balles dans la tête de lancement, avec leurs organes respectifs de répartition des balles vers la tête de lancement;
- la figure 8 est une vue en coupe suivant le plan VIII-VIII de la figure 7;
- la figure 9 est une vue en plan du tableau électrique de commande du dispositif;
- la figure 10 est une vue du coffret renfermant le dispositif conforme à l'invention, en position de rangement.
- la figure 11 est une vue schématique d'une variante des moyens de propulsion et de lancement des balles et
- la figure 12 est une vue en coupe à échelle agrandie suivant le plan XII-XII de la figure 11.

Dans la réalisation des figures 1 à 5, le dispositif pour lancer des balles, logé dans un coffret 1 posé à l'une des extrémités d'une table de tennis 2, comprend principalement une tête de lancement 3, une soufflerie d'air 4 (voir figure 2) reliée à des conduites 5, 6 pour acheminer en continu les balles 7 vers la tete de lancement 3, et des moyens pour récupérer les balles 7 lancées par le joueur puis les acheminer à nouveau vers la tête de lancement 3.

Conformément à l'invention, (voir figures 2 et 6), la tête de lancement 3 comprend deux paires de rouleaux 8, 9; 10, 11 disposées côte à côte sensiblement suivant deux plans parallèles et verticaux. Chaque rouleau est entraîné en rotation par un moteur 12, 13; 14, 15 dont les vitesses sont réglables individuellement par exemple au moyen de potentiomètres ou analogues.

Ces rouleaux 8 à 11 et ces moteurs 12 à 15 sont portés parune chape 16 fixée à l'extrémité d'un bras 17 qui est monté de façon coulissante sur une colonne 18.

La longueur du bras 17 ainsi que la hauteur de fixation de ce bras sur la colonne 18 sont réglables en agissant sur des leviers de blocage tels que désignés par la référence 19. La chape 16 portant les rouleaux 8 à 11 est articulée par rapport au bras 17 suivant un axe horizontal, de sorte que l'inclinaison de la tête de lancement 3 par rapport à un plan horizontal peut être réglée. Le levier de blocage 20 permet de fixer cette tête dans la position angulaire désirée. La colonne 18 est montée pivotante suivant un axe vertical X-X'et elle est reliée à une bielle 21 (voir figures 2 et 4) articulée à un disque 22 entraîné en rotation par un moteur 23. Cette disposition permet à la tête 3 de balayer en continu un secteur angulaire a déterminé (voir figure 4).

Ce secteur angulaire a peut être modifié en ajustant la position du point d'articulation 21 a de la bielle 21 sur le disque 22.

La vitesse de balayage de la tête de lancement 3 peut être modifiée en réglant la vitesse de rotation du moteur 23.

Dans la réalisation représentée (voir figures 2 et 6), les rouleaux 8 à 11 de chaque paire sont séparés par un espace 24, 25 adapté au diamètre des balles 7, pour permettre à la balle engagée dans cet espace 24 ou 25 d'être en prise simultanément avec les deux rouleaux de chaque paire, comme indiqué sur la figure 6.

Un conduit 26, 27 d'amenée des balles 7 débouche en regard de chacun des espaces 24, 25.

Par ailleurs, chaque rouleau 8 à 11 comporte deux flasques latéraux tels que 8a, 8b en matériau souple définissant sur la périphérie de chaque rouleau une gorge de section en U adaptée au diamètre des balles 7.

D'autre part, ces rouleaux 8 à 11 comportent une bande de roulement 28 en caoutchouc ou toute autre matière élastique présentant un coefficient de friction relativement élevé avec les balles 7.

De préférence, la hauteur des espaces tels que 24 compris entre les bandes de roulement 28 de deux rouleaux adjacents 8, 9 ou 10, 11 est légèrement inférieure au diamètre des balles 7, ce qui entraîne lors du passage des balles un léger écrasement des bandes de roulement 28 qui est favorable à l'adhérence entre ces dernières et les balles et augmente l'efficacité de la projection de ces balles.

Les conduits 26, 27 qui amènent ces balles 7 alternativement soit entre les rouleaux 8, 9, soit entre les rouleaux 10, 11 communiquent avec une conduite principale 29 qui est reliée à un tuyau souple 6 qui est lui-même relié à une conduite verticale 5 par l'intermédiaire d'un tuyau transversal 30 en matière transparente (voir figure 2).

La soufflerie d'air 4 est reliée à la conduite verticale 5 par un coude 31 muni d'un évent réglable 32. De même, des évents réglables 33 sont prévus dans le coude 34 qui relie la conduite 5 et le tuyau transparent 30.

Le diamètre intérieur d des conduites d'acheminement des balles 7 vers la tête de lancement 3 est supérieur au diamètre des balles, de sorte que ces dernières sont propulsées par soufflage et non pas par effet de piston. Par contre, le diamètre des conduits 26, 27 adjacents aux rouleaux 8 à 11 est à leur extrémité libre sensiblement égal au diamètre des balles 7 pour augmenter l'efficacité de leur expulsion hors de ces conduites 26, 27. Dans la réalisation representée (voir notamment la figure 7), les moyens pour acheminer les balles 7 alternativement vers l'un ou l'autre des conduits 26, 27 qui debouchenten regard des espaces 24, 25 compris entre les rouleaux 8, 9; 10, 11 comprennent un raccord en Y 35 communiquant avec le tuyau souple 29 et avec les conduits 26, 27. En aval de ce raccord en Y est disposé en regard de chaque conduit 26, 27, un doigt 36, 37 sollicité par un électroaimant 38, 39.

Chaque doigt 36, 37 est mobile entre une position dans laquelle son extrémité fait légèrement saillie à l'intérieur du conduit 26 comme indiqué sur la partie gauche de la figure 7 et sur la figure 8 ou à l'intérieur du conduit 27 et une position dégagée comme représentée sur la partie droite de la figure 7.

Dans la position représentée sur la figure 7, le passage des balles 7 est interdit dans le conduit 26, tandis que ce passage est libre dans le conduit 27. Des électro-aimants 38, 39 sont reliés à des moyens non représentés mais classiques pour commander le mouvement alternatif des doigts 36, 37 de façon à permettre le passage successif à une fréquence, par exemple comprise entre une et trois balles par seconde dans les conduits 26, 27.

Sur la figure 7, on voit également que le raccord en Y 35, comporte à son entrée une pointe 40 qui évite qu'une balle 7a (représentée en pointillé) occupe à l'entrée du raccord en Y une position stable susceptible de bloquer l'acheminement des balles, de sorte que cette balle 7a est obligée de s'engager soit, dans le conduit 26, soit dans le conduit 27.

Par ailleurs, la distance H comprise entre les doigts 36, 37 et la pointe 40 du raccord en Y est déterminée de façon que chaque branche du raccord en Y ne puisse contenir aucune balle susceptible de gêner le passage d'une balle dans l'autre branche de ce raccord en Y.

Sur les figures 1, 3 et 5, on voit que les moyens pour recueillir les balles 7 renvoyées par le joueur comprennent un filet 41 tendu au-dessus de la table 2 et devant la tête de lancement 3. Ce filet 41 est accroché à l'extrémité de deux tiges 42 fixées sur la partie supérieure la du coffret 1. Ce filet 41 comporte une fenêtre centrale 43 (voir figure 3) disposée en regard de la tête de lancement 3.

Sous le bord inférieur 44 du filet 41, s'étend une goulotte 45 de section transversale en arc de cercle pour recueillir les balles 7. Cette goulotte 45 présente deux pentes inclinées vers son milieu. Le point le plus bas de cette goulotte 45 correspondant à son milieu, comporte une bonde 46 de collecte des balles 7 qui est reliée par un tuyau flexible 47 au coude 31 qui raccorde la soufflerie d'air 4 à la conduite verticale 5.

La figure 9 représente le tableau électrique 48 de commande du dispositif conforme à l'invention. Ce tableau 48 comporte quatre boutons rotatifs 49, 50, 51, 52 associés à des potentiomètres pour régler individuellement la vitesse de rotation des moteurs 12 à 15 qui entraînent les rouleaux 8 à 11. Cette vitesse peut ainsi être réglée à une valeur comprise entre 100 et 7.000 tour /minute environ.

Un bouton 52a permet de régler la durée entre les positions d'engagement et de retrait des doigts 36, 37 sollicités par les électro-aimants 38, 39. Un autre bouton 53 permet de régler la cadence d'acheminement des balles alternativement vers les conduits 26, 27.

Le bouton 54 permet d'ajuster la vitesse de rotation du moteur 23 qui commande le balayage de la tête de lancement 3.

Les interrupteurs 55a et 55b commandent l'inversion du sens de rotation de deux des quatre moteurs d'entraînement des rouleaux 8 à 11, ce qui permet d'obtenir la projection des balles 7 avec des effets renforcés.

D'autres interrupteurs 56, 57 et 58 sont destinés respectivement à la mise en route de l'alimentation électrique du tableau 48, à la mise en route du balayage, et à la mise en route de l'alimentation électrique du circuit de commande des électro-aimants 38, 39.

Par ailleurs, le coffret parallélépipédique 1 renfermant l'ensemble du dispositif conforme à l'invention comprend (voir figure 2) deux parties Ib, Ic articulées ensemble au moyen de charnières 59. Ces deux parties Ib, Ic peuvent être repliées l'une sur l'autre, comme indiqué sur la figure 10. Le coffret 1 ainsi replié presente un encombrement en hauteur très réduit qui facilite le rangement et le transport du dispositif. Le déplacement de ce coffret 1 peut être facilité en munissant sa base de roulettes 60.

On va maintenant exposer le fonctionnement du dispositif que l'on vient de décrire.

Après avoir placé le dispositif devant la table 2, comme indiqué sur les figures 1 et 5, on règle la position de la tête de lancement 3 en agissant sur les leviers 19 et 20.

On met en position de fonctionnement les différents interrupteur du tableau électrique 48 de commande et on introduit quelques balles 7 dans le circuit d'acheminement de ces dernières vers la tête de lancement. Dès qu'une balle 7 arrive dans le coude 31, celle-ci est propulsée dans les conduites 5, 30 et 6 au moyen de la souffterieLd'air 4.

L'intensité du soufflage peut être réglée en ajustant l'ouverture des évents 32, 33. Le tuyau transparent 30 situé en haut du coffret 1 permet de vérifier le passage des balles 7. Les ballesse suivent les unes après les autres, rien n'existant sur leur trajectoire qui puisse gêner leur passage.

Les balles 7 pénètrent ensuite dans les branches du raccord en Y 35. Suivant la position des doigts 36, 37 dont le déplacement est commandé alternativement par les électro-aimants 38, 39, les balles sont successivement acheminées soit, vers le conduit 26, soit vers le conduit 27.

A leur sortie de ces conduits 26, 27, les balles 7 sont immédiatement prises par les rouleaux rotatifs 8, 9 ou 10, 11, puis projetées sur la table de tennis 2.

Le joueur placé à l'extrémité opposée de la table renvoie cette balle vers l'àutre extrémité de la table où elle rebondit vers le filet 41 qui amortit cette dernière et l'arrête. Cette balle tombe dans la goulotte 45 puis roule vers la bonde 46. La forme cylindrique de la goulotte 45 évite le renvoi vers l'extérieur des balles et permet à celles-ci de rouler suivant des génératrices du cylindre. Cette balle 7 est alors aspirée dans le tuyau 47 puis est à nouveau acheminée vers la tête de lancement 3 au moyen de la soufflerie 4.

Les balles sont ainsi expulsées de la tête de lancement à une cadence comprise entre une et trois balles par seconde environ, alternativement entre l'une ou l'autre paire de rouleaux 8, 9; 10, 11.

Au cours du jeu, on peut à tout moment modifier la vitesse de rotationdes moteurs d'entraînement des rouleaux 8, 9, 10, 11 pour augmenter ou diminuer la force de projection des balles ou pour leur donner des effets "liftés" ou "coupés" analogues aux effets que l'on peut donner à une balle au moyen d'une raquette. On peut ainsi obtenir que les balles se succèdent a une cadence très élevée avec des forces de projection et des effets qui diffèrent d'une balle à l'autre.

Les conditions de jeu peuvent être modifiées instantanément, comme dans le cas d'un jeu réel où le joueur est en présence d'un adversaire qui cherche naturellement à le mettre en difficulte.

Par ailleurs, lors du déroulement du jeu, la vitesse de balayage de la tête de lancement 3 peut être modifiée continuellement, de sorte que les balles 7 sont projetées dans des directions variables, ce qui permet de restituer les conditions d'un jeu réel et rend ainsi le jeu particulièrement attrayant.

La figure 11 représente une variante de réalisation des moyens de propulsion et de lancement des balles 7. La conduite principale 5 reliée à la soufflerie 4 se subdivise suivant un raccord en Y 65 en deux conduites horizontales 5a, 5b qui débouchent chacune en regard d'une tete de lancement comprenant les rouleaux 8, 9; 10, 11.

Chaque conduite horizontale 5a, 5b comporte un évent 61 dont les dimensions sont inférieures au diamètre d'une balle 7.

En amont de la sortie 24, 25 des conduites 5a, 5b, est disposé un rouleau 62 (voir également la figure 12) qui est engagé en partie à l'interieur de la conduite 5a, 5b. Ce rouleau 62, lorsqu'il est à l'arrêt, bloque les balles 7 et propulse ces dernières les unes à la suite des autres lorsqu'il est entraîné en rotation. Le rouleau 62 est avantageusement en matière élastique, tell que du caoutchouc et definit à l'intérieur de la conduite 5a, 5b une section de passage dont la surface est légèrement inférieure à la section d'une balle 7.

Par ailleurs, dans l'exemple représente, les têtes de lancement sont montées chacune sur un support vertical 63, 64 permettant de régler les têtes de lancement à des hauteurs différentes.

Le fonctionnement de ce dispositif est le suivant:
Au départ, les rouleaux 62 étant à l'arrêt, les balles 7 soufflées par la soufflerie 4 sont dirigées indifféremment dans les conduites 5a, 5b. Lorsque les deux conduites 5a, 5b sont remplies de balles 7 jusqu'à l'évent 61 (comme dans le cas représenté par la conduite 5b), les balles 7 ne sont plus propulsées car aucun débit d'air n'est réalisé dans les conduites 5a, 5b puisque les évents 61 sont masqués par une balle 7. Tout le débit d'air est alors évacué par la dérivation 47.

On peut alors commander la mise en rotation simultanée ou successive des rouleaux souples 62 qui propulsent ainsi les balles 7 vers les rouleaux de lancement 8, 9; 10, 11. Lorsque les balles 7 sont prises par les rouleaux 62, ces balles sont entraînées en rotation à la même vitesse que celle des rouleaux 62. En agissant sur la vitesse de rotation des balles 7, on obtient que ces dernières soient envoyées avec des effets "liftés" ou "coupés".

Le fait que les têtes de lancement soient a des hauteurs différentes permet de restituer les conditions réelles du jeu de tennis.

Bien entendu, l'invention n'est pas limitée à l'exemple de réalisation que l'on vient de décrire et on peut apporter à celui-ci de nombreuses modifications, sans sortir du cadre de l'invention.

Ainsi, on peut disposer en regard de la tête de lancement 3, comme indiqué sur la figure 6, une plaque 61 dont l'inclinaison b par rapport à l'horizontale peut être réglée à volonté, de même que son inclinaison par rapport à la verticale. Cette plaque 61 coupe ainsi la trajectoire des balles 7 et dévie ces dernières, soit ver; le haut (effet lifté) soit vers le bas (effet coupe), soit vers la droite ou vers la gauche. Cette plaque 61 permet également de modifier les conditions de projection des balles 7, en imposant ainsi au joueur des difficultés supplémentaires susceptibles d'éprouver son adresse.

On peut egalement disposer à l'intérieur du coffret 1 en regard du joueur, une lampe 62 (voir figure 2) qui s'allume dès qu'une balle va être projetée. Le joueur est ainsi averti du lancement d'une balle, comme dans le cas d,un jeu réel. On peut aussi prévoir plusieurs lampes de couleurs ou d'intensités différentes qui avertissent le joueur qu'une balle va être projetée avec ou sans effet lifté ou coupe ou qu'elle sera longue ou courte.

Le fonctionnement du dispositif peut être entièrement automatique, suivant un programme prédéterminé en utilisant des cartes ou des bandes perforées préprogrammées. Ainsi, on peut concevoir différents programmes de fonctionnement imposant aux joueurs des difficultés croissantes adaptées à leur niveau de qualification.

Bien entendu, le dispositif conforme à l'invention peut encore être appliqué à d'autres jeux de balles que le tennis de table tels que le jeu de tennis sur court.

## Revendications

1. Dispositif pour lancer des balles sur une aire de jeu (2) comprenant des moyens (4-6) pour acheminer en continu des balles vers une tête de lancement (3) qui comporte au moins une paire de rouleaux entraînés en rotation capable de prélever successivement les balles pour les projeter vers l'aire de jeu, les rouleaux de ladite paire étant séparés par un espace (24,25) adapté au diamètre des balles pour permettre aux balles engagées dans cet espace de venir en prise simultanément avec les deux rouleaux de ladite paire, un conduit (26,27) d'amenée des balles débouchant en regard dudit espace, et des moyens (41,45) pour récupérer les balles lancées par le joueur puis les acheminer à nouveau vers la tête de lancement, des moyens (49,52) étant prévus pour régler individuellement la vitesse de rotation de chaque rouleau, caractérisé en ce que la tête de lancement (3) comprend deux paires de rouleaux rotatifs (8, 9; 10, 11) disposées côte à côte, chaque paire de rouleaux étant pourvue d'un conduit (26, 27) d'amenée des balles, et en ce que des moyens (36, 37, 38, 39) sont prévus pour acheminer les balles alternativement dans l'un ou l'autre des conduits précités.

2. Dispositif conforme à la revendication 1, caractérisé en ce que la tête de lancement (3) est montée pivotante suivant un axe sensiblement vertical et est reliée à des moyens (21, 22, 23) permettant à la tête de lancement (3) de balayer en continu un secteur angulaire (a) déterminé.

3. Dispositif conforme à l'une quelconque des revendications 1 ou 2, caractérisé en ce que des moyens (21a) sont prévus pour modifier le secteur angulaire (a) balayé par la tête de lancement (3).

4. Dispositif conforme à l'une quelconque des revendications 1 à 3, caractérisé en ce que les rouleaux de chaque paire (8, 9; 10, 11) sont disposés en position de service, sensiblement dans un plan vertical et présentent deux flasques latéraux (8a, 8b) définissant avec la surface de roulement des rouleaux une gorge sensiblement en U adaptée au diamètre des balles (7).

5. Dispositif conforme à la revendication 4, caractérisé en ce que les rouleaux (8, 9, 10, 11) comportent une bande de roulement (28) en un matériau élastique présentant un coefficient de friction élevé avec les balles (7).

6. Dispositif conforme à la revendication 5, caractérisé en ce que la hauteur de l'espace (24, 25) compris entre la surface de roulement des rouleaux superposés est légèrement inférieure au diamètre des balles.

7. Dispositif conforme à l'une quelconque des revendications 1 à 6, caractérisé en ce que les moyens pour acheminer les balles alternativement dans l'un ou l'autre des conduits (26,27; 5a, 5b) comprennent une conduite principale (5) raccordée à l'une de ses extremités à une soufflerie d'air (4) et à son autre extrémité à un raccord en Y (35, 65) relié aux deux conduits précités, en ce qu'en aval du raccord en Y est disposé en regard de chaque conduit (26, 27; 5a, 5b) un organe (36, 37, 62) pouvant s'engager alternativement dans l'un ou l'autre des conduits pour empêcher le passage des balles (7).

8. Dispositif conforme à la revendication 7, caractérisé en ce que les conduits (5a, 5b) reliés à chacune des têtes de lancement présentent chacun un évent (61) pouvant être obturé par les balles (7) et en ce qu'en amont de chaque tête de lancement est prévu un rouleau (62) en matière élastique faisant saillie à l'intérieur de la conduite (5a, 5b) et pouvant bloquer les balles (7) lorsqu'il est à l'arrêt et les propulser vers la tête de lancement lorsqu'on commande sa mise en rotation.

9. Dispositif conforme à la revendication 7, caractérisé en ce que ledit organe est un doigt (36, 37) sollicité par un électro-aimant (38, 39), l'extrémité de ce doigt pouvant faire saillie à l'intérieur des conduits (26, 27).

10. Dispositif conforme à la revendication 9, caractérisé en ce que la distance H comprise entre les organes ou doigts (36, 37) et l'entrée (40) du raccord en Y (35) est déterminée de façon que chaque branche du raccord en Y (35) ne puisse contenir aucune balle (7) susceptible de gêner le passage d'une balle dans l'autre branche du raccord (35).

11. Dispositif conforme à l'une quelconque des revendications 1 à 10, destiné au lancement de balles (7) sur une table de tennis (2), ce dispositif étant destiné à être placé en regard de l'une des extrémités de la table à l'opposé du joueur, caractérisé en ce que les moyens pour recueillir les balles renvoyées par le joueur comprennent un filet (41) tendu au-dessus de la table (2) devant la tête de lancement (3) et en regard du joueur, ce filet comportant une fenêtre centrale (43) disposée en regard de la tête de lancement (3), en ce que sous le bord inférieur (44) du filet (41) s'étend une goulotte (45) de réception des balles qui présente deux pentes inclinées vers le milieu de celle-ci, le point le plus bas de cette goulotte (45) comportant une bonde (46) de collecte des balles qui est reliée par un tuyau (47) à la conduite principale (5) raccordée à la soufflerie (4) de propulsion des balles.

12. Dispositif conforme à la revendication 11, caractérisé en ce que la section de la goulotte (45) est en arc de cercle.

13. Dispositif conforme à l'une quelconque des revendications 1 à 12, caractérisé en ce que la tête de lancement (3) est reliée à un tableau électrique de commande (48) qui comporte quatre boutons (49, 50, 51, 52) pour régler la vitesse de rotation des rouleaux (8, 9, 10, 11), un bouton (52a) de réglage de la durée entre les positions d'engagement et de retrait de l'organe (36, 37) qui permet d'acheminer les balles alternativement dans l'un ou l'autre des conduits (26, 27) et un bouton (54) de réglage de la vitesse de balayage de la tête de lancement (3).

14. Dispositif conforme à la revendication 13, caractérisé en ce qu'il comprend des boutons (55a, 55b) pour inverser le sens de la rotation de deux des quatre rouleaux (8, 9, 10, 11).

15. Dispositif conforme à l'une quelconque des revendications 1 ài4, caractérisé en ce qu'un regard de la tête de lancement (3) est disposée une plaque (61) associée à des moyens pour régler son inclinaison (b) par rapport à un plan horizontal et/ou vertical, cette plaque coupant la trajectoire des balles (7) afin de dévier ces dernières.

16. Dispositif conforme à l'une quelconque des revendications 1 à 15, caractérisé en ce que l'ensemble du dispositif est logé dans un coffret (1) parallélepipédique comprenant deux parties (1b, 1c) articulées ensemble et repliables l'une sur l'autre.

17. Dispositif conforme à l'une quelconque des revendications 1 à 16, caractérisé en ce que les têtes de lancement comprenant les rouleaux (8, 9; 10, 11) sont disposéessur des supports permettant de régler la hauteur de chacune des têtes de lancement.

## Claims

1. A device for throwing balls onto a playing area (2), said device being provided with means (4, 5, 6) for continuously conveying balls (7) to a ball-throwing head (3) comprising at least one pair of rollers which are driven in rotation and are capable of taking each ball in succession so as to project the balls (7) towards the playing area (2),the rollers of said pair being spaced apart in order to form a gap (24, 25) which is adapted to the diameter of the balls and thus to permit each ball which is engaged within said gap to come into contact simultaneously with both rollers of said pair, a duct (26, 27) for feeding balls having its opening opposite to said gap, and means (41, 45) for recovering the balls hit by the player and then again conveying them to the ballthrowing head, means (49, 50, 51, 52) being provided for individual adjustment of the rotation speed of each roller, characterized in that said ball- throwing head (3) comprises two pairs of rotating rollers (8, 9; 10, 11) placed in side-by-side relation, each of said pairs of rollers being provided with a duct (26, 27) for feeding balls, and in that means (36, 37, 38, 39) are provided for conveying the balls into either of said ducts in alternate succession.

2. A device according to claim 1, characterized in that the ball-throwing head (3) is mounted so as to be capable of pivotal displacement about a substantially vertical axis and is connected to means (21, 22, 23) whereby said ballthrowing head (3) is permitted to carry out continuous sweeping of a predetermined angular sector (a).

3. A device according to claim 1 or claim 2, characterized in that means (21a) are provided for modifying the angular sector (a) swept by the ball- throwing head (3).

4. A device according to one of claims 1 to 3, characterized in that the rollers of each pair (8, 9; 10, 11) are disposed substantially in a. vertical plane in the service position and are provided with two lateral flanges (8a, 8b) so as to define with the rolling surface of the rollers a channel which has a substantially U-shaped cross-section adapted to the diameter of the balls (7).

5. A device according to claim 4, characterized in that the rollers (8, 9, 10, 11) are each covered with a cylindrical shell (28) of elastic material having a high coefficient of friction when in contact with the balls (7).

6. A device according to claim 5, characterized in that the height of the gap (24, 25) formed between the rolling surface of the superposed rollers is slightly smaller than the diameter of the balls.

7. A device according to one of claims 1 to 6, characterized in that the means for conveying the balls in alternate succession into either of the two ducts (26, 27; 5a, 5b) comprise a main duct (5) connected at one end to a blower (4) and at the other end to a Y-junction (35, 65) which is connected to both of said ducts, and in that provision is made downstream of said Y-junction for a member (36, 37, 62) located opposite to each duct (26, 27; 5a, 5b) and capable of engaging in said ducts in alternate sequence in order to prevent the balls (7) from passing.

8. A device according to claim 7, characterized in that theducts (5a, 5b) connected to each ball- throwing head are each provided with a vent (61) which can be obtured by the balls (7), and in that provision is made upstream of each ballthrowing head for a roller (62) of elastic material which projects into the interior of each of said ducts (5a, 5b), said roller being capable of arresting the balls (7) when it is tationary and of propelling them towards the ball-throwing head when the movement of rotation of said roller is initiated.

9. A device according to claim 7, characterized in that said member is a rod (36, 37) actuated by an electromagnet (38, 39), the extremity of said rod being so arranged as to project within the interior of the ducts (26, 27).

10. A device according to claim 9, characterized in that the distance (H) between the members or rods (36,37) and the inlet (40) of the Y-junction (35) is so determined that each branch of the Y-junction (35) cannot contain any ball (7) which would be liable to interfere with the transfer of a ball into the other branch of said Y-junction (35).

11. A device according to one of claims 1 to 10- for throwing balls (7) onto a ping-pong table (2), said device being intended to be placed opposite to one end of the table which is remote from the player, characterized in that the means for collecting the balls returned by the player comprise a net (41) stretched above the table (2) in front of the ballthrowing head (3) and in oppositely-facing relation to the player, said net being provided with a central window (43) located opposite to the ball-throwing head (3), and in that a ball-receiving trough (45) extends beneath the bottom edge (44) of said net (41) and has two sections downwardly inclined towards the central point of said trough (45), the lowermost point of said trough being provided with a ball-collecting orifice (46) connected by means of a flexible hose (47) to the main duct (5) which is connected to the ball-propulsion blower (4).

12. A device according to claim 11, characterized in that said trough (45) has a cross-section in the shape of a circular arc.

13. A device according to one of claims 1 to 12, characterized in that the ball-throwing head (3) is connected to an electric control panel (48) provided with four knobs (49, 50, 51, 52) for adjusting the rotation speed of the rollers (8, 9, 10, 11), a knob (52a) for adjusting the timeduration between the positions of engagement and withdrawal of the members (36, 37) which permits transfer of the balls into either of the two ducts (26, 27) in alternate succession and a knob (54) for regulating the rate of sweep of the ballthrowing head (3)..

14. A device according to claim 13, characterized in that said device comprises knobs (55a, 55b) for reversing the direction of rotation of two out of the four rollers (8, 9, 10, 11).

15. A device according to one of claims 1 to 14, characterized in that a deflecting plate (61) for interrupting the trajectory of the balls (7) is placed opposite to the ballthrowing head, said deflecting plate (61) being associated with means for adjusting the angle of its inclination (b) with respect to an horizontal and/or vertical plane.

16. A device according to one of claims 1 to 15, characterized in that the entire device is housed within a parallelepipedal box (1) consisting of two portions (1b, 1c) which are hinged together and can be folded back against each other.

17. A device accordig to one of claims 1 to 16, characterized in that the ball-throwing heads comprising the rollers (8, 9; 10, 11) are mounted on supports for adjusting the height of each ball- throwing head.

## Patentansprüche

Vorrichtung zum Werfen von Bällen auf ein Spielfeld (2), mit Mitteln (4, 5, 6) zur kontinuierlichen Beförderung der Bälle (7) zu einem Wurfkopf (3), der wenigstens ein Paar von Drehantriebsrolle umfasst, welche die Bälle (7) nacheinander entnehmen kann, um sie auf das Spielfeld zu werfen, in welchem die Rollen dieses Paares durch einen Raum (24, 25) voneinander getrennt sind, der an den Durchmesser der Bälle (7) angepasst ist, damit die in diesen Raum eingetretenen Bälle gleichzeitig von den beiden Rollen dieses Paares erfasst werden können, eine 8allzuführungs-leitung (26, 27) gegenüber diesem Räume (24, 25) mündet und mit Mitteln (41, 45) zum Einfangen der von dem Spieler gespielten Gälle und erneuten Gefördern derselben zu dem Wurfkopf (3), und Mittel (49, 52) die vorgesehen sind, um die Rotationsgeschwindigkeit jeder Rolle individuell einzustellen, dadurch gekennzeichnet, dass der Wurfkopf (3) zwei Paare von drehbaren Rollen (8, g; 10, 11) umfasst, die nebeneinander angeordnet sind, dass jedes Paar von Rollen mit einem Ballzuführungsleitung (26, 27) vorgesehen ist und dass Mittel (36, 37, 38, 39) vorgesehen sind, um die Bälle abwechselnd in die eine oder andere der genannten Leitungen zu befördern.

2. Vorrichtung nach Anspruch 1, dadurch gekennzeichnet, daß der Wurfkopf (3) schwenkbar um eine im wesentlichen senkrechte Achse gelagert und mit Mitteln (21, 22, 23) verbunden ist, die eine kontinuierliche Schwenkbewegung des Wurfkopfes (3) über einen bestinunten Winkelsektor (a) ermöglichen.

3. Vorrichtung nach Anspruch 1 oder 2, dadurch gekennzeichnet, daß Mittel (21 a) vorgesehen sind, um den Winkelsektor (a) zu verändern, über den der Wurfkopf (3) verschwenkt wird.

4. Vorrichtung nach einem der Ansprüche 1 bis 3, dadurch gekennzeichnet, daß die Rollen jedes Paares (8, 9; 10, 11) in Betriebsstellung ungefähr in einer senkrechten Ebene angeordnet sind und zwei Seitenflansche (8a, 8b) aufweisen, die mit der Rol.loberfläche der Rollen eine im wesentlichen Ü-förmige Rinne bilden, die an den Durchmesser der Bälle (7) angepaßt ist.

5. Vorrichtung nach Anspruch 4, dadurch gekennzeichnet, daß die Rollen (8, 9, 10, 11) ein Abrollband (28) aus elastischem Material aufweisen, das einen hohen Reibungskoeffizient gegenüber den Bällen (7) besitzt.

6. Vorrichtung nach Anspruch 5, dadurch gekennzeichnet, daß die Höhe des Raumes (24, 25) zwischen der Abrolloberfläche der übereinander angeordneten Rollen etwas geringer als der Durchmesser der Bälle ist.

7. Vorrichtung nach einem der Ansprüche 1 bis 6, dadurch gekennzeichnet, daß die Mittel zur abwechselnden Beförderung der Bälle in die eine oder andere der Leitungen (26, 27; 5a, 5b) eine Hauptleitung (5) unfassen, die an ihrem einen Ende an ein Luftgebläse (4) und an ihrem anderen Ende an ein Y-Verbindungsstück (35, 65), angeschlossen ist, welches mit den beiden Leitungen (26, 27) verbunden ist, und dass in Bewegungsrichtung hinter dem Y-Anschlussstück gegenuber jeder Leitung (26, 27; 5a, 5b), ein Organ (36, 37, 62) angeordnet ist, dass abwechselnd in die eine oder andere der Leitungen (26, 27) eingreifen kann, um den Durchgang der Bälle (7) zu verhindern.

8. Vorrichtung nach Anspruch 7, dadurch gekennzeichnet, dass die Leitungen (5a, 5b), die jeweils mit einem der Wurfköpfe verbunden sind aufweisen jeweils einen Luftauslass (61), der durch die Bälle (7) verschlossen werden kann, und dass in ßewegungsrichtung vor jedem Wurfkopf eine Rolle (62) aus elastischem Material vorgesehen ist, die in den Innenraum der Leitung (5a, 5b) hineinragt und die ßälle (7) sperren kann, wenn sie angehalten ist, und sie zu dem Wurfkopf worschieben kann, wenn sie in Drehung versetzt ist.

9.Vorrichtung nach Anspruch 7, dadurch gekennzeichnet, dass das gennante Organ ein Finger (36, 37) ist, der durch einen Elektromagneten (38, 39) beaufschlagt wird, wobei das Ende dieses Fingers in den Innenraum der Leitungen (26, 27) hineinragen kann.

10: Vorrichtung nach Anspruch 9, dadurch gekennzeichnet, daß der Abstand H zwischen den Organen oder Fingern (36, 37) und dem Einlaß (40) des Y-Anschluß-teils (35) derart bestimmt ist, daß jeder Schenkel des Y-Anschlußteils (35) keinen Ball (7) enthalten kann, der den Durchgang eines Balles in dem anderen Schenkel des Anschlußteils (35) behindern könnte.

11. Vorrichtung nach einem der Ansprüche 1 bis 10, für das Werfen von Bällen (7) auf eine Tischtennisplatte (2), wobei diese Vorrichtung dazu bestimmt ist, gegenüber einem der Enden des Tisches dem Spieler gegenüber angeordnet zu werden, dadurch gekennzeichnet, daß die Mittel zum Aufsammeln der von dem Spieler gespielten Bälle ein Netz (41) umfassen, welches über dem Tisch (2) vor den Wurfkopf (3) und dem Spieler gegenüber gespannt ist, wobei dieses Netz ein mittiges Fenster (43) aufweist, welches dem Wurfkopf (3) gegenüber angeordnet ist, daß unter dem unteren Rand (44) des Netzes (41) sich eine Rinne (45) für das Aufsammeln von Bällen erstreckt, die zwei Neigungen aufweist, welche zur Mitte der Rinne hinführen, und daß der tiefste Punkt dieser Rinne (45) ein Ablaufloch (46) zum Aufsammeln der Bälle aufweist, das über ein Rohr (47) mit der Hauptleitung (5) verbunden ist, welche an das Gebläse (4) zum Herausschleudern der Bälle angeschlossen ist.

12. Vorrichtung nach Anspruch 11, dadurch gekennzeichnet, daß der Querschnitt der Rinne (45) kretsbogenförmig ist.

13. Vorrichtung nach einem der Ansprüche 1 bis 12, dadurch gekennzeichnet, daß der Wurfkopf (3) an ein elektrisches Steuerfeld (48) angeschlossen ist, das vier Knöpfe (49, 50, 51, 52) zum Einstellen der Rotationsgeschwindigkeit der Rollen (8, 9, 10, 11), einen Knopf (52a) zum Einstellen der Dauer zwischen den Stellungen des Hineinragens und des Zurückziehens des Organes (36, 37) für die abwechselnde Zuführung der Bälle zu der einen oder anderen Leitung (26, 27) und einen Knopf (54) zur Einstellung der Schwenkgeschwindigkeit des Wurfkopfes (3) aufweist.

14. Vorrichtung nach Anspruch 13, dadurch gekennzeichnet, daß sie Knöpfe (55a, 55b) zum Ümkehren der Drehrichtung der vier Rollen (8, 9, 10, 11) umfaßt.

15. Vorrichtung nach einem der Ansprüche 1 bis 10, dadurch gekennzeichnet, daß gegenüber dem Wurfkopf (3) eine Platte (61) angeordnet ist, die Mitteln zur Einstellung ihrer Neigung (b) gegenüber einer waagerechten und/oder senkrechten Ebene zugeordnet ist, wobei diese Platte die Bahn der Bälle (7) schneidet, um diese umzulenken.

16. Vorrichtung nach einem der Ansprüche 1 bis 15, dadurch gekennzeichnet, daß die gesamte Vorrichtung in einem quaderförmigen Gehäuse (1) untergebracht ist, die zwei aneinander angelenkte Teile (1 b, 1 c) umfaßt, die aufeinandergeklappt werden können.

17. Vorrichtung nach einem der Ansprüche 1 bis 16, dadurch gekennzeichnet, dass die mit Rollen (8, 9; 10, 11) versehenen Wurfköpfe auf Trägern angeordnet sind, welche die Einstellung der Höhe jedes Wurfkopfes zulassen.
